# EUROPÄISCHE PATENTSCHRIFT

(11) **EP 0 671 787 B1**
(45) Veröffentlichungstag und Bekanntmachung des Hinweises auf die Patenterteilung: **07.06.2000**
(21) Anmeldenummer: 95102754.9
(22) Anmeldetag: 27.02.1995
(51) Int. Cl.: H01R 13/646, H01R 9/05

(54) **Vorrichtung zum Anschluss abgeschirmter Leiter in der Telefonie und Datenkommunikation**
Device for connecting shielded conductors in telephone and datacommunication
Dispositif pour la connexion de conducteurs blindés dans la téléphonie et communication de données

(30) Priorität: 10.03.1994 CH 71594
(43) Veröffentlichungstag der Anmeldung: 13.09.1995
(73) Patentinhaber: Reichle + De-Massari AG Elektro-Ingenieure, 8620 Wetzikon (CH)
(72) Erfinder: Reichle, Hans, CH-8620 Wetzikon (CH)
(74) Vertreter: Petschner, Goetz

(56) Entgegenhaltungen:
- FR-A- 2 584 239
- GB-A- 2 242 578
- US-A- 3 743 748

## Beschreibung

Die vorliegende Erfindung betrifft eine Vorrichtung zum Anschluss abgeschirmter Leiter in der Telefonie und Datenkommunikation, mit einer, auf einer Printplatte o. dgl. abstützbaren metallischen Erdungsplatte.

In der Telefonie oder anderen Signal-Uebertragungsbereichen sind elektrische Leiter, die gegen störende äussere elektrische Felder durch eine sehr gut leitende metallische Umhüllung abgeschirmt sind, unerlässlich. Problematisch ist dabei aber deren Verlegung im Anschluss-System, wie Printplatte u. dgl., insbesondere bezüglich einer HF-mässig optimalen Erdung der Abschirmung im Leiteranschlussbereich, wofür zunächst der Kabelschirm durch Entfernen des Kabelmantels freizulegen und dann der Kabelschirm durch eine Rohrschelle etwa gemäss FR-A-2 584 239 zu umfassen ist. Die hierbei unerlässliche Zugentlastung erfolgt dann mittels Kabelbinder an einer, bezüglich der Schirmkontaktierung auf der Kabelachse hintereinander versetzten Stelle.

Abgesehen von der hierfür erforderlichen relativ grossen Bautiefe ist eine Kontaktierung des Kabelschirmes mittels Schelle unsicher. Zudem muss hierfür stufenförmig abgemantelt werden, was oft zu Beschädigungen des Kabelschirms führt. Zudem fransen solche Kabelenden leicht aus.

Es ist somit Aufgabe der vorliegenden Erfindung, eine Vorrichtung zum Anschluss abgeschirmter Leiter in der Telefonie und Datenkommunikation zu schaffen, die unter Vermeidung der Mängel des bekannten Standes der Technik eine hochfrequenztaugliche Kontaktierung von Geflecht- und Folienschirmen abgeschirmter Leiter beliebigen Durchmessers gestatten bei einfachster Handhabung ohne Werkzeug und ohne die Notwendigkeit einer Abmantelung, sowie bei platzsparender Zugentlastung.

Dies alles wird erfindungsgemäss dadurch erreicht, dass die metallische Erdungsplatte eine zurückgebogene Zunge umfasst, die einen zum Einstecken stirnseitig eines abgeschirmten Leiters oder Kabels zwischen dessen Abschirmung und dessen Kabelmantel bestimmten Kontaktdorn bildet und dass die metallische Erdungsplatte eine weitere, vom Kontaktdorn distanzierte, wenigstens angenähert parallel zu diesem verlaufende Zunge umfasst, die eine der Auflage des Kabels dienende Wanne bildet, die durch Abbinden mittels Kabelbinder in Richtung gegen den Kontaktdorn biegbar ist.

Hierbei kann bei einer bevorzugten Ausgestaltung der Biegebereich des Kabeldornes resp. der Kabelauflagewanne elastische Zonen zur Anpassung an unterschiedliche Dicken der Kabelmäntel bilden.

Ferner ist es vorteilhaft, wenn mehrere, von der Erdungsplatte abragende Kontaktdorne mit zugeordneten Kabelauflagewannen vorgesehen sind, wenn ferner mindestens eine, von der Erdungsplatte seitlich abragende Kabelschuh-Steckzunge und ein seitlich an der Erdungsplatte abgebogener Anschlag für eine Schirmblechverbindung vorgesehen sind.

Zweckmässig ist die Vorrichtung von einer einstückigen Ausbildung.

Auf diese Weise wird eine HF-mässig optimale Schirmkontaktierung erreicht, wobei die koaxiale Anordnung von Schirmkontaktierung und Kabelbinder nicht nur geringes Montagevolumen erfordert, sondern ein Festziehen des Kabelbinders gleichzeitig eine Flächenpressung des Kontaktdornes auf den Schirm bewirkt und eine grossflächige Kontaktierung sicherstellt. Gleichzeitig ist die Kontaktstelle unter dem Kabelmantel geschützt.

Eine beispielsweise Ausführungsform des Erfindungsgegenstandes ist nachfolgend anhand der Zeichnung näher erläutert. Es zeigen:
- Fig. 1: in schaubildartiger Darstellung die einstückige Vorrichtung zum Anschluss abgeschirmter Leiter; und
- Fig. 2: die Anordnung gemäss Fig. 1 mit einem abgeschirmten Leiter.

Gemäss den Fig. 1 und 2 umfasst die Vorrichtung zum Anschluss abgeschirmter Leiter in der Telefonie und Datenkommunikation eine auf einer Printplatte 14 o. dgl. abstützbare metallische Erdungsplatte 1, mit einer ersten zurückgebogenen, einen zum Einstecken stirnseitig eines abgeschirmten Leiters oder Kabels 13 zwischen dessen Abschirmung 11 und dessen Kabelmantel 10 bestimmten Kontaktdorn 2 bildenden Zunge. Ferner ist eine weitere, vom Kontaktdorn 2 distanzierte, wenigstens angenähert parallel zu diesem verlaufende, eine der Auflage des Kabels 13 dienende Wanne 3 bildende Zunge vorgesehen. Hierbei ist die Wanne 3 durch Abbinden mittels Kabelbinder 8 in Richtung gegen den Kontaktdorn 2 biegbar.

Der Kabelbinder 8 ist dabei zwischen Seitenbegrenzungen 9 an der Kabelauflagewanne 3 geführt.

Die Erdungsplatte 1 kann mit der Printplatte 14 oder anderen Trägern verschraubt, gesteckt oder hier mittels Lötzungen 6 durch Löten verbunden sein. Stützschultern 7 können dabei für höhere Stabilität sorgen.

Der Biegebereich des Kabeldornes 2 resp. der Kabelauflagewanne 3 können weiter elastische Zonen 15 zur Anpassung an unterschiedliche Dicken der Kabelmäntel bilden.

Für eine Multiple-Ausgestaltung ist vorgesehen, dass von der Erdungsplatte 1 mehrere Kontaktdorne mit zugeordneten Kabelauflagewannen abragen (nicht gezeigt).

Eine weitere Ausgestaltung kann erreicht werden durch mindestens eine, von der Erdungsplatte 1 seitlich abragende Kabelschuh-Steckzunge 4 und durch einen seitlich an der Erdungsplatte 1 abgebogenen Anschlag 5 für eine Schirmblechverbindung (nicht gezeigt)
Erfindungswesentlich ist ferner, dass die Vorrichtung einstückig ausgebildet ist.

## Patentansprüche

1. Vorrichtung zum Anschluss abgeschirmter Leiter in der Telefonie und Datenkommunikation, mit einer, auf einer Printplatte o. dgl. abstützbaren metallischen Erdungsplatte, dadurch gekennzeichnet, dass
die metallische Erdungsplatte (1) eine zurückgebogene Zunge umfasst, die einen zum Einstecken stirnseitig eines abgeschirmten Leiters oder Kabels zwischen dessen Abschirmung und dessen Kabelmantel bestimmten Kontaktdorn (2) bildet und dass
die metallische Erdungsplatte (1) eine weitere, vom Kontaktdorn (2) distanzierte, wenigstens angenähert parallel zu diesem verlaufende Zunge umfasst, die eine der Auflage des Kabels dienende Wanne (3) bildet, die durch Abbinden mittels Kabelbinder (8) in Richtung gegen den Kontaktdorn (2) biegbar ist.

2. Vorrichtung nach Anspruch 1, dadurch gekennzeichnet, dass der Biegebereich des Kabeldornes (2) resp. der Kabelauflagewanne (3) elastische Zonen (15) zur Anpassung an unterschiedliche Dicken der Kabelmäntel bilden.

3. Vorrichtung nach Anspruch 1, gekennzeichnet durch mehrere, von der Erdungsplatte (1) abragende Kontaktdorne mit zugeordneten Kabelauflagewannen.

4. Vorrichtung nach Anspruch 1, gekennzeichnet durch mindestens eine, von der Erdungsplatte (1) seitlich abragende Kabelschuh-Steckzunge (4).

5. Vorrichtung nach Anspruch 1, gekennzeichnet durch einen seitlich an der Erdungsplatte (1) abgebogenen Anschlag (5) für eine Schirmblechverbindung.

6. Vorrichtung nach den Ansprüchen 1 u. 2, gekennzeichnet durch eine einstückige Ausbildung.

## Claims

1. Device for connecting shielded conductors in telephony and data communication, with a metallic ground plate supportable on a printed circuitboard or the like, characterised in that the metallic ground plate (1) comprises a bent-back tongue which forms a contact spike (2) intended for insertion at the end of a shielded conductor or cable between the shielding thereof and the cable casing thereof and that the metallic ground plate (1) comprises a further tongue which is spaced from the contact tongue (2), extends at least approximately parallel thereto and forms a trough (3), which serves to support the cable and which is bendable in direction towards the contact spike (2) through tying by means of a cable tie (8).

2. Device according to claim 1, characterised in that the bending regions of the cable spike (2) and the cable support trough (3) form resilient zones (15) for adaptation to different thicknesses of the cable casing.

3. Device according to claim 1, characterised by several cable spikes, which project from the ground plate (1), with associated cable support troughs.

4. Device according to claim 1, characterised by at least one cable lug plug tongue (4) laterally projecting from the ground plate (1).

5. Device according to claim 1, characterised by an abutment (5), which is bent over laterally at the ground plate (1), for a screening plate connection.

6. Device according to claims 1 and 2, characterised by an integral construction.

## Revendications

1. Dispositif de connexion de conducteurs blindés dans la téléphone et la communication des données, avec une plaque de terre métallique pouvant prendre appui sur une carte à circuits imprimés ou analogue, caractérisé en ce que la plaque de terre métallique (1) comporte une languette recourbée qui forme une broche de contact (2) destinée à être insérée au côté frontal d'un conducteur ou câble blindé entre le blindage de celui-ci et l'enveloppe de câble de celui-ci, et en ce que la plaque de terre métallique (1) comprend une languette supplémentaire, espacée de la broche de contact (2), s'étendant au moins approximativement parallèlement à celle-ci, qui forme une cuvette (3) servant à l'application du câble qui, par un serrage au moyen de l'élément de liaison de câble (8), peut être courbée en direction de la broche de contact (2).

2. Dispositif selon la revendication 1, caractérisé en ce que la zone de flexion de la broche de contact (2) respectivement la cuvette d'application de câble (3) forme des zones élastiques (15) pour l'adaptation à des épaisseurs différentes des enveloppes de câble.

3. Dispositif selon la revendication 1, caractérisé par plusieurs broches de contact dépassant de la plaque de terre (1), avec des cuvettes d'application de câble associées.

4. Dispositif selon la revendication 1, caractérisé par au moins une languette d'insertion de patin de câble (4) dépassant latéralement de la plaque de terre (1).

5. Dispositif selon la revendication 1 caractérisé par une butée (5) courbée latéralement à la plaque de terre (1), pour une connexion de tôles de blindage.

6. Dispositif selon les revendications 1 et 2, caractérisé par une réalisation en une pièce.
